# EUROPÄISCHE PATENTANMELDUNG

(11) **EP 0 042 029 A1**
(43) Veröffentlichungstag der Anmeldung: **23.12.1981**
(21) Anmeldenummer: 81101146.9
(22) Anmeldetag: 18.02.1981
(51) Int. Cl.: F27D 3/02, C21D 9/00

(54) **Transportrolle für einen Glühofen**

(30) Priorität: 18.06.1980 DE 3022657
(71) Anmelder: Hoesch Aktiengesellschaft, 44145 Dortmund (DE)
(72) Erfinder: Grasshoff, Hans-Wilhelm, Dr.-Ing., D-4600 Dortmund (DE); Schreiber, Dietrich, Dr. rer. nat., D-5860 Iserlohn (DE)

(57) **Zusammenfassung**

Diese Transportrolle (1) weist eine Ummantelung (7) aus Kohlenstoff auf, damit beim Entkohlen von Efektroband in einem Glühofen die Pickelbildung auf der Oberfläche der Transportrolle (1), was zur Beschädigung des Elektrobandes führt, vermieden wird.

## Beschreibung

Die Erfindung betrifft eine Transportrolle für einen Glühofen, insbesondere für einen Durchlaufofen zum Entkohlen von Elektroband.

Es ist bekannt, daß zum Entkohlen von Elektroband dieses auf Transportrollen bevorzugt aus Stahl durch einen Durchlaufofen mit Entkohlungsatmosphäre kontinuierlich transportiert wird. Diese bekannten Transportrollen haben aber den Nachteil, daß sich nach einer gewissen Zeit auf ihrer Oberfläche Pickel bilden, was zur Beschädigung des Elektrobandes führt und dies somit nur noch Schrott ist.

Von daher ist es Aufgabe der Erfindung, eine Transportrolle der eingangs genannten Art zu schaffen, die diese Pickelbildung verhindert.

Nach der Erfindung wird die Aufgabe in der Weise gelöst, daß die Transportrolle eine Ummantelung aus Kohlenstoff aufweist.

In vorteilhafter Weise besteht die Ummantelung aus Graphit, Schließlich ist es zur besseren Montage möglich, daß die Ummantelung in Umfangsrichtung einmal oder mehrmals geteilt ist.

Die Vorteile der Transportrolle nach der Erfindung sind insbesondere darin zu sehen, daß durch die Ummantelung aus Kohlenstoff eine Pickelbildung auf der Oberfläche der Transportrolle vermieden wird, wodurch auch keine Beschädigungen des Elektrobandes mehr auftreten, was einen enormen wirtschaftlichen Gewinn darstellt.

In der Zeichnung i st die Transportrolle nach der Erfindung anhand eines Ausführungsbeispiels näher erläutert.

Die Transportrolle 1 ist im Längsschnitt dargestellt und besteht aus einem Stahlrohr 2 mit Lagerflanschen 3, 4 und Lagerzapfen 5, 6. Das Stahlrohr. 2 ist dabei mit einer Ummantelung 7 z. B. aus Graphit versehen. Diese Ummantelungsschicht 7 wird am zweckmäßigsten in Rohrform auf das Stahlrohr 2 aufgezogen und kann zur besseren Montage in Umfangsrichtung geteilt 8 sein.

## Patentansprüche

1. Transportrolle für einen Glühofen, insbesondere für einen Durchlaufofen zum Entkohlen von Elektroband, dadurch gekennzeichnet, daß die Transportrolle (1) eine Ummantelung (7) aus Kohlenstoff aufweist.

2. Transportrolle nach Anspruch 1, dadurch gekennzeichnet, daß die Ummantelung (7) aus Graphit besteht.

3. Transportrolle nach den Ansprüchen 1 und 2, dadurch gekennzeichnet, daß die Ummantelung (7) in Umfangsrichtung einmal oder mehrmals geteilt (8) ist.
